# EUROPÄISCHE PATENTSCHRIFT

(11) **EP 1 022 461 B1**
(45) Veröffentlichungstag und Bekanntmachung des Hinweises auf die Patenterteilung: **06.10.2004**
(21) Anmeldenummer: 00100848.1
(22) Anmeldetag: 17.01.2000
(51) Int. Cl.: F04B 1/04

(54) **Hochdruckpumpe**
High pressure pump
Pompe haute pression

(30) Priorität: 21.01.1999 DE 19902324
(43) Veröffentlichungstag der Anmeldung: 26.07.2000
(73) Patentinhaber: SIEMENS AKTIENGESELLSCHAFT, 80333 München (DE)
(72) Erfinder: Arnold, Bernhard, 97849 Roden-Ansbach (DE); Hofmann, Thomas, 63773 Goldbach (DE); Wirzberger, Franz, 97843 Neuhütten (DE)

(56) Entgegenhaltungen:
- DE-A- 19 507 295
- DE-A- 19 727 249
- DE-A- 19 943 160
- US-A- 5 752 430

## Beschreibung

Die Erfindung betrifft eine Hochdruckpumpe, insbesondere eine Radialkolbenpumpe gemäß dem Patentanspruch 1.

Radialkolbenpumpen werden zur Erzeugung hoher Drücke, beispielsweise als Kraftstoffhochdruckpumpe in Common-Rail-Einspritzsystemen eingesetzt. Diese Pumpen zeichnen sich durch geringe Leckage und einen hohen volumetrischen Wirkungsgrad aus, wobei der vergleichsweise einfache konstruktive Aufbau es ermöglicht, Dichtspalte mit den zur Minimierung der Leckage erforderlichen Fertigungstoleranzen auszuführen.

Die DE 195 07 295 A1 offenbart eine Hochdruckpumpe, insbesondere Radialkolbenpumpe, mit zumindest einer von einer Antriebswelle angetriebenen Pumpeneinheit mit einem Verdrängergehäuse 30 in dem ein Kolben 2 axial verschiebbar geführt ist, der mit einem Gleitschub 62 an einem Exzenterring anliegt, der über einen, den Kolben 2 zumindest abschnittsweise im Abstand umgreifend, im Verdrängergehäuse 30 geführt und in eine Anlageposition vorgespannten Stützkolben 34 abgestützt ist. Am Kolben 2 greift jedoch keinerlei Rückstelleinrichtung (Halteeinrichtung) an, der Kolben 2 liegt vielmehr lose am Gleitschuhs 62 an. Die Ausdrucksbewegung des Stützkolbens erfolgt hydraulisch gesteuert. Im Gegensatz dazu weist der Gegenstand der vorliegenden Erfindung eine Halteeinrichtung 40 auf, über die die Auszugsbewegung des Stützkolbens 24 auf den Kolben 12 übertragbar ist.

Die US A 5,752,430 offenbart eine Hochdruckpumpe, insbesondere Radialklobenpumpe, mit zumindest einer von einer Antriebswelle 100 angetriebenen Pumpeneinheit mit einem Verdrängergehäuse 21 in dem ein Kolben 14 axial verschiebbar geführt ist. Die Pumpeneinheit weist einen Gleitschuh 37 sowie einen Stützkolben 36 auf, die miteinander einstückig ausgebildet sind Da es sich bei dem Gleitschuh 37 und dem Stützkolben 36 um ein Bauteil handelt, kann natürlich nicht das eine Bauteil (Stützkolben) gegen das andere Bauteil (Gleitschuh) vorgespannt sein, wie dies Gegenstand der vorliegenden Erfindung ist.

Die DE 197 27 29 4 A1 zeigt eine Hochdruckpumpe, bei der beispielsweise drei oder fünf von einer Exzenterwelle angetriebene Pumpeinheiten in einem Pumpengehäuse aufgenommen sind. Jede der Pumpeinheiten hat einen in einem Verdrängergehäuse geführten Kolben, der über einen Gleitschuh auf einem Exzenterring aufliegt, der drehbar auf einem Exzenter der Exzenterwelle gelagert ist. Dabei liegt der Gleitschuh auf einer Abflachung des Exzenterrings auf. Während der Drehung der Antriebswelle wird der Exzenterring mit der Abflachung senkrecht zur Kolbenachse verschoben, so daß eine entsprechende Relativbewegung und die damit verbundene Reibung zwischen dem Gleitschuh und dem Exzenterring entsteht. Bei hohen Drehzahlen kann diese Relativbewegung und die damit verbundene Reibung zwischen Exzenterring und Gleitschuh zu einem Kippen des Exzenterrings und damit zu einer Zerstörung der Pumpe führen. Um dies auszuschließen, wird beim Stand der Technik ein Stützkolben im Verdrängergehäuse gelagert, der den Kolben im Abstand umgreift und der über eine Druckfeder gegen den Exzenterring vorgespannt ist, so daß ein Kippen oder Verdrehen des Exzenterringes praktisch ausgeschlossen ist. Bei dieser Konstruktion ist der Kolben über eine Haltescheibe mit dem Stützkolben verbunden, so daß der Kolbenauszug, d.h. die Bewegung des Kolbens in Radialrichtung nach innen im wesentlichen durch die Ankoppelung an den Stützkolben bewirkt wird, der über die Druckfeder gegen den Exzenterring vorgespannt wird.

Problematisch bei dieser Konstruktion ist, daß die vorbeschriebenen Relativbewegungen auch zwischen dem Exzenterring und dem Stützkolben erfolgen, so daß der Anlagebereich an den Exzenterring einem besonderen Verschleiß unterworfen ist. Dieser Verschleiß läßt sich zwar durch Auswahl einer geeigneten Gleitpaarung verringern, insbesondere bei Anwendungen in der Automobiltechnik reichen die erzielbaren Standzeiten der Pumpe, ohne daß eine Wartung mit einem Ersatz der Verschleißteile erforderlich ist, nicht aus.

Demgegenüber liegt der Erfindung die Aufgabe zugrunde, eine Hochdruckpumpe zu schaffen, bei der der Verschleiß verringert ist.

Diese Aufgabe wird durch eine Hochdruckpumpe mit den Merkmalen des Patentanspruch 1 gelöst.

Erfindungsgemäß wird der Stützkolben - nicht wie beim Stand der Technik - auf dem Exzenterring sondern auf dem Gleitschuh abgestützt, so daß es zu keiner wesentlichen Relativbewegung quer zur Stützkolbenachse im Anlagebereich des Stützkolbens kommen kann. D.h., die Stützkraft des Stützkolbens wird über den Gleitschuh auf den Exzenterring übertragen, wobei die Relativbewegung zwischen Gleitschuh und Exzenterring keine Rolle spielt, da der Gleitschuh hinsichtlich seiner Materialauswahl ohnehin an eine optimale Gleitfähigkeit und Abriebfestigkeit ausgewählt ist. Die Erfindung deckt dabei Ausführungsbeispiele ab, bei denen der Stützkolben direkt auf dem Gleitschuh abgestützt ist.

Es wird bevorzugt, wenn der Stützkolben mit einer Mitnahmeschulter ausgeführt ist, die zur Übertragung der Auszugsbewegung auf den Kolben in Anlage an die Halteeinrichtung bringbar ist.

Diese Halteeinrichtung wird in vorteilhafter Weise als Haltescheibe ausgeführt, die mit einem nabenförmigen Mittelabschnitt auf den Kolben aufgesetzt ist und deren Umfangsabschnitt zum Kolbenauszug in Anlage an den Stützkolben bringbar ist. Bei diesem Ausführungsbeispiel liegt der Stützkolben direkt auf dem Gleitschuh auf.

Der Stützkolben ist bevorzugt mit einer Radialschulter versehen, in die der Umfangsabschnitt des Haltescheibes eintaucht, so daß dieses bei der Kolbenauszugsbewegung (radial nach innen) von dem Stützkolben mitgenommen wird.

Der Gleitschuh ist besonders einfach montierbar, wenn er mittels eines Sicherungsrings in einer stirnseitigen Aufnahme des Stützkolbens festgelegt ist. Die Haltescheibe wird vorzugsweise auf den Kolben aufgepreßt.

Die Anpreßkraft des Gleitschuhs auf dem Exzenterring läßt sich insbesondere bei hohen Drehzahlen noch optimieren, indem im Stützkolben Durchbrüche vorgesehen werden, über die Druckmittel in einen Druckraum einleitbar ist, um den Gleitschuh auch hydraulisch gegen den Exzenterring vorzuspannen.

Sonstige vorteilhafte Weiterbildungen der Erfindung sind Gegenstand der weiteren Unteransprüche.

Im folgenden werden bevorzugte Auführungsbeispiele der Erfindung anhand schematischer Zeichnungen näher erläutert. Es zeigen:
Figur 1 eine Rückansicht einer erfindungsgemäßen Radialkolbenpumpe;
Figur 2 einen Schnitt durch die Radialkolbenpumpe aus Figur 1 entlang der Linie A-A und
Figur 3 zwei Ausführungsbeispiele zur Ausgestaltung einer Pumpeinheit der Radialkolbenpumpe aus Figur 2.

Figur 1 zeigt eine Rückansicht einer Förderpumpe 1, wie sie beispielsweise bei Common-Rail-Kraftstoffeinspritzsystemen für Verbrennungsmotoren vewendet wird. Als Hochdruckpumpe zur Druckbeaufschlagung des Kraftstoffes mit Drücken von bis zu 2000 bar werden in der Regel Radialkolbenpumpen eingesetzt, bei denen mehrere Pumpeinheiten, beispielsweise drei Pumpeinheiten 2a, 2b, 2c in einem Pumpengehäuse 4 aufgenommen sind.

Figur 2 zeigt eine Teildarstellung eines Schnittes durch die Radialkolbenpumpe gemäß Figur 1 entlang der Linie A-A. Demgemäß hat jede Pumpeinheit 2 ein Verdrängergehäuse 6 mit einem Zylinderkopf 8 und einem sich in Radialrichtung nach innen erstreckenden, gegenüber dem Zylinderkopf 8 radial zurückgesetzten Zylinder 10, der in das Pumpengehäuse 4 eintaucht.

Im Verdrängergehäuse 6 ist ein Kolben 12 geführt, der über einen Gleitschuh 14 auf einem Exzenterring 16 aufliegt. Die Auflagefläche des Exzenterrings 16 ist durch eine Abflachung gebildet, die sich in der Darstellung gemäß Figur 2 senkrecht zur Zeichenebene erstreckt.

Der Exzenterring 16 ist über eine Gleitbuchse 18 auf einem Exzenter 20 einer Antriebswelle 22 gelagert, die ihrerseits über Gleitlager im Pumpengehäuse 4 geführt ist.

Wie eingangs erläutert, kann es insbesondere bei hohen Drehzahlen zu einem Verdrehen oder Kippen des Exzenterrings 16 kommen. Zu dessen Sicherung ist bei dem in Figur 2 dargestellten Ausführungsbeispiel am Außenumfang des Zylinders 10 ein Stützkolben 24 geführt, der über eine am Zylinderkopf 8 abgestützte Druckfeder 26 in Richtung auf den Exzenterring 16 vorgespannt ist. Hinsichtlich weiterer Details des Stützkolbens 24 und der damit in Wirkverbindung stehenden Bauelemente sei auf die folgenden Ausführungen im Zusammenhang mit Figur 3 verwiesen.

Im Zylinderkopf ist ein Saugkanal 28 mit einem Saugventil 30 angeordnet, über das das Druckmittel (Kraftstoff) zuführbar ist. Druckseitig ist ein Druckkanal 32 im Zylinderkopf 8 vorgesehen, der zu einem Druckventil 34 führt, das in der Trennebene zwischen dem Zylinderkopf 8 und einem Befestigungflansch des Pumpengehäuses 4 angeordnet ist.

Der Ausgang des Druckventils 34 ist über einen pumpengehäuseseitigen Druckkanal 36 mit einer nicht dargestellten Sammelleitung verbunden, über die das von den drei Pumpeinheiten 2a, 2b, 2c geförderte Druckmittel (Kraftstoff) einem Verbraucher, im vorliegenden Fall einer Common-Rail zuführbar ist.

Der Sauganschluß der Pumpe ist über einen pumpengehäuseseitigen Saugkanal 38 mit dem Eingang des Saugventils 30 verbunden. Das Druckventil 34 und das Saugventil 30 sind beide als federvorgespannte Sitzventile, insbesondere als Rückschlagventile ausgeführt.

Der Kolben 12 ist über ein Haltescheibe mit dem Stützkolben 24 verbunden, so daß eine Auszugsbewegung des Stützkolbens 24 zur Achse 42 der Antriebswelle 22 hin zur Einleitung eines Saughubes auf den Kolben 12 übertragen wird.

In Figur 3 ist der Auflagebereich des Stützkolbens 24 auf den Gleitschuh 14 in vergrößerter Darstellung gezeigt, wobei der links der Kolbenachse 44 dargestellte Zeichnungsteil ein erstes Ausführungsbeispiel und der rechts von der Kolbenachse 44 dargestellte Zeichnungsteil ein weiteres Ausführungsbeispiel zeigen.

Das links dargestellte Ausführungsbeispiel entspricht im wesentlichen derjenigen Konstruktion, wie sie der Darstellung gemäß Figur 2 entnehmbar ist.

Der bei beiden Ausführungsbeispielen identisch ausgebildete Zylinder 10 hat eine Zylinderbohrung 46, in der der Kolben 12 geführt ist. Die zylinderbohrung 46 ist im Mündungsbereich radial erweitert, so daß ein Ringraum 48 gebildet wird, der vom Kolben 12, vom Gleitschuh 14 und vom Stützkolben 24 begrenzt ist.

Die Haltescheibe 40 hat einen nabenförmigen Vorsprung 50, mit dem sie auf den in Figur 3 untenliegenden Endabschnitt des Kolbens 12 aufgepreßt ist. Um die Pressung mit der erforderlichen Güte ausführen zu können, sollte die Haltescheibe 40 aus einem weichen Material ausgebildet sein. Der nabenförmige Vorsprung 50 taucht in den Ringraum 48 ein. Die in Figur 3 untere Stirnfläche der Haltescheibe fluchtet etwa mit der benachbarten Stirnfläche des Kolbens 12, so daß dieser und die Haltescheibe 40 flächig auf dem Gleitschuh aufliegen.

Bei dem in Figur 3 links dargestellten Ausführungsbeispiel hat der am Außenumfang des Zylinders 10 geführte Stützkolben 24 einen radialerweiterten Endabschnitt 52, in dessen Stirnseite eine Aufnahme 54 für den Gleitschuh 14 ausgebildet ist. Die Axiallänge der Aufnahme 54 ist dabei so gewählt, daß die Stirnfläche des Gleitschuhs 14 über die benachbarte Stirnfläche des Stützkolbens 24 hinaussteht, so daß letzterer keinen Kontakt mit dem Exzenterring 16 (siehe Figur 2) hat.

Ein Außenumfangsbereich 56 der Haltescheibe 40 erstreckt sich in die Aufnahme 54 hinein, so daß der Stützkolben 24 mit einer Ringstirnfläche 58 auf der Haltescheibe 40 und diese wiederum auf dem Gleitschuh 14 aufliegt. D.h., bei dem links dargestellten Ausführungsbeispiel stützt sich der Stützkolben 24 über die Mitnahmescheibe 40 auf dem Gleitschuh 14 ab. Dieser ist über einen in einer Ringnut der Aufnahme 54 aufgenommenen Sicherungsring 60 in Axialrichtung gesichert, der an einer Schulter des Gleitschuhs 14 anliegt. Diese Schulter wird durch eine Rückstufung der stirnseitigen Stützfläche 62 des Gleitschuhs 14 ausgebildet, so daß die Auflagefläche des Gleitschuhs 62 etwas verringert wird. Dies wird jedoch in Kauf genommen, da die Montage des Gleitschuhs 14 durch Einsetzen des Befestigungsrings 60 wesentlich vereinfacht ist.

Im Ringmantel des Stützkolbens 24 sind zwei axialbeabstandete Durchbrüche 64, 66 ausgebildet, die durch die untere Außenumfangskante 68 des Zylinders 10 nacheinander auf- bzw. zusteuerbar sind. Die Durchbrüche 64, 66 münden im Bereich des Federraums des Stützkolbens 24, der mit Druckmittel (beispielsweise Kraftstoff) gefüllt ist. D.h., durch die über die Umfangskante 68 geöffneten Durchbrüche 64 bzw. 66 kann Druckmittel in den Ringraum 48 eintreten und die Haltescheibe 40 sowie den Gleitschuh 14 in Richtung auf den Exzenterring 16 vorspannen.

In der gezeigten Position befindet sich der Kolben 12 an seinem oberen Totpunkt, in dem die maximale Druckbeaufschlagung des Druckmittels erfolgt. Gemäß Figur 3 ist dann der Durchbruch 66 vollständig zugesteuert, während der Durchbruch 68 nicht vollständig zugesteuert ist. Bei der Bewegung des Stützkolbens 24 werden nacheinander die Durchbrüche 64, 66 auf- bzw. zugesteuert, so daß sich in Abhängigkeit von der Relativanordnung und Geometrie der Durchbrüche 64, 66 im Ringraum 48 ein vom Hub des Steuerkolbens 24 abhängiger Druck erzeugen läßt, über den die Haltescheibe 40 und der Gleitschuh 14 zusätzlich zur Kraft der Druckfeder 26 auf den Exzenterring 16 gepreßt wird. Hinsichtlich der exakten Funktionsweise dieser hydraulischen Anpressung des Gleitschuhs 14 an den Exenterring 16 sei auf die in der Beschreibungseinleitung genannte DE 197 27 247 A1 verwiesen, deren Inhalt diesbezüglich zum Inhalt der vorliegenden Anmeldung zu zählen ist.

Obwohl der verschleiß der Haltescheibe 40 gegenüber der in der vorgenannten Offenlegungsschrift beschriebenen Lösung wesentlich verringert werden konnte, zeigten Versuchsläufe, daß zwischen der Haltescheibe, deren Lage senkrecht zur Achse 44 des Kolbens 12 und des Stützkolbens 24 durch die Führung des Kolbens 12 im Zylinder 10 bestimmt ist, und dem Stützkolben 24 immer noch eine Relativbewegung erfolgt, die - wenn auch im verringerten Maße - zu einem Verschleiß der Haltescheibe 40 führt.

Figur 3 zeigt rechts der Mittelachse 44 eine verbesserte Ausführungsform, die sich im wesentlichen von der vorbeschriebenen Ausführungsform dadurch unterscheidet, daß der Stützkolben 24 nicht über die Haltescheibe 40 sondern direkt auf dem Gleitschuh 14 abgestützt ist. Dies wird bei dem dargestellten Ausführungsbeispiel dadurch erzielt, daß die Haltescheibe 40 nicht bis zum Umfangsrand des Gleitschuhs (wie beim linken Ausführungsbeispiel) geführt ist, sondern im Abstand dazu endet. Der Stützkolben 24 hat eine Radialschulter 70, die den Außenumfang der Haltescheibe 40 umgreift und auf dem Gleitschuh 62 aufliegt. Die der Haltescheibe 40 zugeordnete Ringstirnfläche 58 ist derart ausgebildet, daß sie mit einem minimalen Spalt zur Haltescheibe 40 steht, so daß praktisch keine Stützkraft über die Haltescheibe 40 in den Gleitschuh 14 eingeleitet wird.

Der sonstige Aufbau entspricht demjenigen des vorbeschriebenen Ausführungsbeispiels, so daß auf weitere Erläuterungen verzichtet werden kann.

Beim Kolbenauszug, d.h. bei der Bewegung des Stützkolben 24 aus seiner gezeigten Endposition nach unten läuft dieser bei dem in Figur 3 rechts dargestellten Ausführungsbeispiel mit der Ringstirnfläche 58 auf die Haltescheibe 40 auf, so daß der Kolben 12 aufgrund seiner Verbindung mit der Haltescheibe 40 nach unten bewegt wird. Im Anlagebereich zwischen der Haltescheibe 40 und dem Stützkolben 24 wirken dann lediglich diejenigen Kräfte, die zum Kolbenauszug, d.h. zur Bewegung des Kolbens 12 nach unten in Figur 3 erforderlich sind. Diese Kräfte sind wesentlich geringer als die Kräfte der Druckfeder 26, die beim links dargestellten Ausführungsbeispiel über den Stützkolben 24 in die Haltescheibe 40 und von dort in den Gleitschuh 14 eingeleitet werden. D.h., bei der in Figur 3 rechts dargestellten Ausführungsform ist der Verschleiß der Haltescheibe 58 minimal, so daß diese hinsichtlich der Materialwahl an die optimale Ausgestaltung der Pressung mit dem Kolben 12 angepaßt werden kann, da keine besonderen Anforderungen an die Verschleißfestigkeit gestellt sind.

## Patentansprüche

1. Hochdruckpumpe, insbesondere Radialkolbenpumpe mit zumindest einer von einer Antriebswelle (22) angetriebenen Pumpeinheit (2), mit einem Verdrängergehäuse (6), in dem ein Kolben (12) axialverschiebbar geführt ist, der mit einem Gleitschuh (14) an einem Exzenterring (16) anliegt, der über einen den Kolben (12) zumindest abschnittsweise im Abstand umgreifenden, im Verdrängergehäuse (6) geführten und in eine Anlageposition vorgespannten Stützkolben (24) abgestützt ist, wobei die Auszugsbewegung des Stützkolbens (24) über eine Halteeinrichtung (40) auf den Kolben (12) übertragbar ist, und wobei der Stützkolben (24) direkt gegen den Gleitschuh (14) vorgespannt ist.

2. Hochdruckpumpe nach Patentanspruch 1, **dadurch gekennzeichnet, daß** der Stützkolben (24) eine Mitnahmeschulter (58) hat, die zur Übertragung der Auszugsbewegung in Anlage an die Halteeinrichtung (40) bringbar ist.

3. Hochdruckpumpe nach Patentanspruch 1 oder 2, **dadurch gekennzeichnet, daß** die Halteeinrichtung eine Haltescheibe (40) ist, die mit einem nabenförmigen Abschnitt (50) mit dem Kolben (12) verbunden ist und deren Umfangsabschnitt (56) zum Kolbenauszug in Anlage an dem Stützkolben (24) steht.

4. Hochdruckpumpe nach Patentanspruch 2, **dadurch gekennzeichnet, daß** der Stützkolben (24) im Anlagebereich an den Gleitschuh (14) eine Radialstufe hat, in die ein Umfangsabschnitt (56) der Haltescheibe (40) eintaucht.

5. Hochdruckpumpe nach einem der vorhergehenden Patentansprüche, **dadurch gekennzeichnet, daß** der Stützkolben (24) eine Aufnahme (54) zur stirnseitigen Abstützung des Gleitschuhs (14) hat, wobei in einer Ringnut in der Umfangswandung der Aufnahme (54) ein Befestigungsring (60) zur Axialfestlegung des Gleitschuhs (14) angeordnet ist.

6. Hochdruckpumpe nach einem der Patentansprüche 3 bis 5, **dadurch gekennzeichnet, daß** die Haltescheibe (40) auf den Kolben (12) aufgepreßt ist.

7. Hochdruckpumpe nach einem der vorhergehenden Patentansprüche, **dadurch gekennzeichnet, daß** in der Wandung des Stützkolbens (24) zumindest ein Durchbruch (64, 66) vorgesehen ist, der während der Axialbewegung des Stützkolbens (24) aufsteuerbar ist, so daß Druckmittel in einen an den Gleitschuh (24) angrenzenden Druckraum (48) einleitbar ist.

## Claims

1. High-pressure pump, in particular a radial piston pump, with at least one pump unit (2) driven by a drive shaft (22), with a piston housing (6) into which is inserted a piston (12) so that it can move axially, said piston having a sliding pad (14) which contacts against an eccentric ring (16), which is supported by a secondary piston (24) which is preloaded into a seated position and which surrounds the piston (12), with a space between them at least in some places, and which is inserted into the piston housing (6), whereby the withdrawal movement of the secondary piston (24) can be transmitted to the piston (12) via a retaining device (40), and whereby the secondary piston (24) is preloaded directly against the sliding pad (14).

2. High-pressure pump in accordance with Claim 1, **characterised in that** the secondary piston (24) has an engagement shoulder (58) which, for the purpose of transmitting withdrawal movements of the piston, can be brought into contact with the retaining device (40).

3. High-pressure pump in accordance with Claim 1 or 2, **characterised in that** the retaining device is a retaining disk (40) which is joined to the piston (12) by a hub-shaped section (50), and the peripheral region (56) of which is positioned in contact with the secondary piston (24) for the purpose of withdrawing the piston.

4. High-pressure pump in accordance with Claim 2, **characterised in that** in the area where it contacts the sliding pad (14), the secondary piston (24) has a radial step, into which a peripheral section (56) of the retaining disk (40) extends.

5. High-pressure pump in accordance with one of the preceding claims, **characterised in that** the secondary piston (24) has a recess (54) against which the face of the sliding pad (14) bears, whereby a circlip (60) is arranged in an annular groove in the surrounding sidewall of the recess (54) to fix the axial position of the sliding pad (14).

6. High-pressure pump in accordance with one of Claims 3 to 5, **characterised in that** the retaining disk (40) is pressed onto the piston (12).

7. High-pressure pump in accordance with one of the preceding claims, **characterised in that** in the sidewall of the secondary piston (24) there is at least one through-hole (64, 66) which can be opened during the axial movement of the secondary piston (24), so that pressure fluid can be introduced into a pressure space (48) adjacent to the sliding pad (14).

## Revendications

1. Pompe haute pression, en particulier pompe à pistons radiaux comprenant au moins une unité de pompe (2) entraînée par un arbre moteur (22), comportant un carter volumétrique (6) dans lequel un piston (12) est guidé pour un déplacement axial et qui porte par l'intermédiaire d'un coulisseau (14) sur un anneau excentrique (16) qui est supporté par un piston de support (24) entourant le piston (12) à distance au moins par sections, qui est guidé dans le carter volumétrique (6) et est contraint dans une position d'appui, le mouvement de retrait du piston de support (24) pouvant être transmis au piston (12) par l'intermédiaire d'un dispositif de retenue (40), le piston de support (24) étant précontraint directement contre le coulisseau (14).

2. Pompe haute pression selon la revendication 1, **caractérisée en ce que** le piston de support (24) comporte un épaulement d'entraînement (58) qui peut être mis en appui contre le dispositif de retenue (40) afin de transmettre le mouvement de retrait.

3. Pompe haute pression selon la revendication 1 ou 2, **caractérisée en ce que** le dispositif de retenue est un disque de retenue (40) qui est relié au piston (12) par une partie en forme de moyeu (50) et dont la partie périphérique (56) s'appuie sur le piston de support (24) afin d'effectuer le retrait du piston.

4. Pompe haute pression selon la revendication 2, **caractérisée en ce que** le piston de support (24) présente un étage radial dans la partie d'appui sur le coulisseau (14) et dans lequel plonge une partie périphérique (56) du disque de retenue (40).

5. Pompe haute pression selon l'une des revendications précédentes, **caractérisée en ce que** le piston de support (24) comporte un logement (54) pour l'appui de la face frontale du coulisseau (14), un anneau de fixation (60) pour la fixation axiale du coulisseau (14) étant disposé dans une rainure circulaire de la paroi périphérique du logement (54).

6. Pompe haute pression selon l'une des revendications 3 à 5, **caractérisée en ce que** le disque de retenue (40) est chassé par pression sur le piston (12).

7. Pompe haute pression selon l'une des revendications précédentes, **caractérisée en ce que** la paroi du piston de support (24) présente au moins un passage (64, 66) pouvant être commandé en ouverture au cours du mouvement axial du piston de support (24) de sorte que du fluide sous pression peut être introduit dans un espace de pression (48) adjacent au coulisseau (24).
